# EUROPÄISCHE PATENTSCHRIFT

(11) **EP 3 767 174 B1**
(45) Veröffentlichungstag und Bekanntmachung des Hinweises auf die Patenterteilung: **17.04.2024**
(21) Anmeldenummer: 20185284.5
(22) Anmeldetag: 10.07.2020
(51) Int. Cl.: F23N 1/02, F23N 5/12, F23D 14/02

(54) **VERFAHREN UND VORRICHTUNG ZUR NACHKALIBRIERUNG EINES MESSSYSTEMS ZUR REGELUNG EINES BRENNGAS-LUFT-GEMISCHES IN EINEM HEIZGERÄT**
METHOD AND DEVICE FOR RECALIBRATING A MEASURING SYSTEM FOR REGULATING A FUEL-AIR MIXTURE IN A HEATING DEVICE
PROCÉDÉ ET DISPOSITIF D'ÉTALONNAGE ULTÉRIEUR D'UN SYSTÈME DE MESURE PERMETTANT DE RÉGULER UN MÉLANGE GAZ-AIR DE COMBUSTION DANS UN APPAREIL DE CHAUFFAGE

(30) Priorität: 16.07.2019 DE 102019119214
(43) Veröffentlichungstag der Anmeldung: 20.01.2021
(73) Patentinhaber: Vaillant GmbH, 42859 Remscheid (DE)
(72) Erfinder: Tomczak, Heinz-Jörg, 42327 Wuppertal (DE); Grabe, Jochen, 51688 Wipperfürth (DE); Fischer, Christian, 42899 Remscheid (DE); Richard Fischbuch, Richard, 53844 Troisdorf (DE)
(74) Vertreter: Popp, Carsten

(56) Entgegenhaltungen:
- EP-A2- 1 750 058
- EP-A2- 3 690 318
- DE-A1- 2 103 189
- JP-A- S6 057 125

## Beschreibung

Die Erfindung liegt auf dem Gebiet der Regelung eines Brenngas-Luftgemisches für einen Verbrennungsprozess in einem Heizgerät, insbesondere einem Brennraum in einem Heizgerät zur Warmwasserbereitung oder Beheizung eines Gebäudes. Zur Messung einer Qualität der Verbrennung, die hauptsächlich von dem während der Verbrennung vorliegenden Verhältnis von Luft zu Brenngas (Lambda-Wert, auch Luftzahl genannt) abhängt, wird insbesondere bei vielen Heizgeräten eine Ionisationsmessung in einem Flammenbereich durchgeführt. Solche Messungen sollen eine stabile Regelung über lange Zeiträume ermöglichen, weshalb es erforderlich sein kann, langsame Veränderungen am Messsystem zu erkennen und eine Nachkalibrierung vorzunehmen.

Nach dem Stand der Technik wird mittels einer lonisationselektrode der jeweilige Ist-Wert der Ionisation im Flammenbereich ermittelt, der proportional dem gerade vorliegenden Lambda-Wert ist, so dass dieser aus der Ionisationsmessung abgeleitet werden kann. Dabei wird an die lonisationselektrode eine Wechselspannung angelegt, wobei der bei Vorhandensein von Flammen ionisierte Flammenbereich eine gleichrichtende Wirkung hat, so dass ein lonisationssignal hauptsächlich jeweils nur während einer Halbwelle des Wechselstromes fließt. Dieser Strom oder ein daraus abgeleitetes proportionales Spannungssignal, im Folgenden lonisationssignal genannt, werden gemessen und gegebenenfalls nach einer Digitalisierung in einem Analog/Digital-Wandler als lonisationssignal weiterverarbeitet. Über eine Kalibrierung kann so der Lambda-Wert gemessen und mittels eines Regelkreises auf einen Sollwert geregelt werden. Dabei wird die Zufuhr von Luft und/oder Brenngas durch geeignete Stellglieder verändert, bis der gewünschte Sollwert für Lambda erreicht ist. Im Allgemeinen wird ein Lambda-Wert > 1 (1 entspricht einem stöchiometrischen Verhältnis) angestrebt, z. B. Lambda = 1,3, um sicherzustellen, dass genug Luft für eine saubere Verbrennung im Wesentlichen ohne Erzeugung von Kohlenmonoxid zugeführt wird. Dabei muss Lambda aber so klein bleiben, dass eine stabile Verbrennung gewährleistet ist. Die Regelung kann insbesondere über ein Ventil für die Zufuhr von Brenngas und/oder ein Gebläse für die Zufuhr von Umgebungsluft erfolgen.

Der grundsätzliche Aufbau solcher Heizgeräte, von Messystemen zur Ionisationsmessung und zu deren Benutzung zur Regelung sind beispielsweise aus der EP 0 770 824 B1 und der EP 2 466 204 B1 bekannt. Dort ist auch beschrieben, dass sich die Regelgenauigkeit im Laufe der Zeit durch verschiedene Einflüsse verändern kann, insbesondere durch Einflüsse auf den Zustand oder die Form der lonisationselektrode. Verschiedene Verfahren zu einer Nachkalibrierung bei Bedarf sind angegeben, die aber alle einen relativ hohen Aufwand erfordern und/oder vor allem den Nachteil haben können, dass bei der Nachkalibrierung das Heizgerät zeitweise bei Lambda-Werten von 1 oder sogar darunter betrieben werden muss, was zu einer vorübergehenden Erzeugung von unerwünschtem Kohlenmonoxid führen kann. Außerdem treten in diesem Bereich sehr hohe Flammtemperaturen auf, was die lonisationselektrode beim Kalibrieren zusätzlich schädigen kann.

Aus der EP 2 014 985 B1 ist auch schon eine Regelung bekannt, die betrieben und kalibriert werden kann, ohne die Verbrennung in einen Bereich nahe Lambda = 1 zu verlegen, so dass auch bei einer Kalibrierung wenig Kohlenmonoxid entsteht. Allerdings ist es damit nicht immer möglich, einen optimalen Lambda-Wert einzuhalten.

Weiterhin ist es aus der DE 2 103 189 A1 bekannt, eine Zündelektrode in einem Brenner nach der Zündung für eine Ionisationsmessung zu verwenden und damit eine Flamme zu überwachen.

Schließlich ist es aus der EP 1 750 058 A2 auch bekannt, zwei lonisationselektroden in einem Brenner zu betreiben, um eine gegenseitige Kalibrierung zu ermöglichen. Dies erfordert aber einen zusätzlichen Aufwand an Installation im Brenner und kann nicht ohne weiteres verhindern, dass beide lonisationselektroden z. B. eine ähnliche Drift aufweisen, die dann nicht festgestellt werden kann.

Hier will die vorliegende Erfindung Abhilfe schaffen, um eine schnelle mit geringem zusätzlichem apparativem Aufwand durchführbare Methode zur Nachkalibrierung einer vorhandenen Regelung bzw. eine Korrektur einer dieser Regelung zu Grunde liegenden Kalibrierkurve zu ermöglichen.

Zur Lösung dieser Aufgabe dienen ein Verfahren sowie eine Vorrichtung gemäß den unabhängigen Ansprüchen. Vorteilhafte Ausgestaltungen und Weiterbildungen der Erfindung sind in den jeweiligen abhängigen Ansprüchen angegeben. Die Beschreibung, insbesondere im Zusammenhang mit den Figuren, veranschaulicht die Erfindung und gibt weitere Ausführungsbeispiele an.

Das erfindungsgemäße Verfahren dient zur Nachkalibrierung von Kalibrierdaten eines ersten Messsystems zur Messung eines ersten lonisationssignales in einem Flammenbereich eines mit Verbrennungsluft und Brenngas betriebenen Heizgerätes, wobei das erste Messsystem ein lonisationssignal misst, welches aus einem von einer lonisationselektrode zu einer Gegenelektrode durch den Flammenbereich fließenden ersten lonenstrom abgeleitet wird, und daraus das Verhältnis von Verbrennungsluft zu Brenngas (Lambda) bei einer Verbrennung in dem Heizgerät anhand von Kalibrierdaten bestimmt und regelt, wobei das erste Messsystem zumindest nach vorgebbaren Kriterien oder in vorgebbaren Zeitabständen nachkalibriert wird, und wobei die Nachkalibrierung mittels einer in dem Heizgerät zur Zündung der Verbrennung vorhandenen Zündelektrode erfolgt, die zur Erzeugung eines zweiten lonisationssignales betrieben wird. Bei manchen Heizgeräten wird ein zweites lonisationssignal ohnehin gemessen, um das Vorhandensein einer Flamme festzustellen und zu überwachen.

Unabhängig von dieser an sich bekannten Funktion als Flammenwächter kann ein solches zweites lonisationssignal im Betrieb auch für andere Aufgaben eingesetzt werden, insbesondere zur Nachkalibrierung von Kalibrierdaten der eigentlichen Regelung. Dies erlaubt es, von Zeit zu Zeit eine Korrektur des ersten lonisationssignales anhand eines Vergleiches mit dem zweiten lonisationssignal durchzuführen, ggf. unter Hinzunahme von (gespeicherten) Erfahrungswerten für beide lonisationssignale und deren zeitlichen Veränderungen.

Dazu wird die Zündelektrode in einem zweiten Messsystem zur Messung des zweiten lonisationssignals betrieben. Auf diese Weise können nicht nur Veränderungen der lonisationselektrode selbst, sondern auch Änderungen in deren Elektronik, insbesondere eine Langzeitdrift erkannt und korrigiert werden. Das zweite Messsystem, welches auch typischerweise für eine Flammenüberwachung eingesetzt wird, arbeitet nach folgendem Prinzip:

Zwischen der Zündelektrode und Masse wird eine Wechselspannung ohne Gleichspannungsanteil aus einer Spannungsquelle mit hoher Ausgangsimpedanz angelegt. Durch einen gleichrichtenden Effekt eines Flammenplasmas bei brennender Flamme fließt ein lonisationsstrom während jeder positiven Halbwelle der Wechselspannung gegen Masse ab. Die Spannungsamplitude jeder positiven Halbwelle wird wegen der hohen Ausgangsimpedanz der Spannungsquelle reduziert, während die negative Halbwelle unverändert erhalten bleibt. Hierdurch wird der Wechselspannung ein negativer Gleichspannungsanteil aufgeprägt. Die Amplitude dieses negativen Gleichspannungsanteils wird als Mittelwert mittels einer Verstärkerschaltung in ein Spannungssignal umgewandelt, das aufgrund seines charakteristischen Verlaufs bei gleichbleibender Gaszufuhr und steigender Luftzufuhr für die hier beschriebenen Zwecke als zweites lonisationssignal verwendet werden kann. Typischerweise wird dieses Signal mittels eines Analog/Digitalwandlers (z.B. in Werte zwischen 0 und 1023) digitalisiert, so dass es in einem Mikroprozessor weiterverarbeitet werden kann.

Der charakteristische Verlauf des Signals ergibt sich aus einer Kombination verschiedener Effekte. Einerseits ist die Ionisation im Flammenbereich am stärksten, wenn die Verbrennung in einem stöchiometrischen Verhältnis von Verbrennungsgas und Verbrennungsluft betrieben wird, andererseits entfernen sich die Flammen bei steigender Gasgeschwindigkeit (größerer Gasmenge pro Zeiteinheit) von den Austrittsöffnungen des Gases, die elektronisch die Masse in dem System bilden, was den lonenstrom verringert. Unter Umständen spielt auch die Temperatur der Flammen und der Zündelektrode eine Rolle für den oben erwähnten gleichrichtenden Effekt. Im Ergebnis ergibt sich ein Verlauf mit einem gut reproduzierbaren Minimum, welches in der Nähe eines für einen Dauerbetrieb typischen Lambda-Wertes liegt.

In Kombination mit unterschiedlichen Laststufen kann ein ganzes Kennfeld des ersten Messsystems auf diese Weise nachkalibriert werden, wobei in dem ersten und in dem zweiten Messsystem Kalibrierdaten für die Relation von lonisationssignal zu dem Verhältnis von Verbrennungsluft zu Brenngas bei verschiedenen Lastzuständen gespeichert werden und bei jeder Nachkalibrierung ein Vergleich zwischen von beiden Messsystemen ermittelten Messwerten erfolgt, wobei das erste Messsystem bei Abweichungen mit den Daten des zweiten Messsystems nachkalibriert wird.

Bei einer bevorzugten Ausführungsform wird die Verbrennung in dem Heizgerät in mindestens einen vom ersten Messsystem vorgebbaren konstanten Zustand der Verbrennung gebracht wird und dann unter Beibehaltung oder gezielter Veränderung dieses Zustandes das zweite lonisationssignal des zweiten Messsystems gemessen. So erhält man für den gleichen Zustand zwei Messwerte, die miteinander verglichen werden können. Wenn das zweite lonisationssignal als zuverlässiger angesehen wird, kann der aus dem ersten lonisationssignal errechnete Messwert für zukünftige Messungen mit einer entsprechenden Korrektur versehen werden. Zumindest aber können Abweichungen der beiden Messungen festgestellt und daraus Maßnahmen abgeleitet werden.

Besonders vorteilhaft ist es, wenn die Verbrennung nacheinander vom ersten Messsystem in mehrere unterschiedliche konstante Zustände gebracht und in jedem dieser Zustände das zweite Messsystem eingeschaltet, der zweite lonisationssignal in diesem Zustand und/oder bei einer Veränderung dieses Zustandes gemessen und eine eventuelle Abweichung vom ersten lonisationssignal festgestellt wird. So lässt sich mit einer geeigneten Genauigkeit, die von der Zahl und den Abständen der Zustände (den sogenannten Stützstellen) abhängt, die Kurve für die Abhängigkeit der Luftzahl vom ersten lonisationssignal, also die Kalibrierkurve des ersten Messsystems überprüfen und bei Bedarf komplett korrigieren.

In einer bevorzugten Ausbildung sind die unterschiedlichen konstanten Zustände verschiedene Laststufen des Heizgeräts, die durch unterschiedliche konstante Drehzahlen eines Gebläses und/oder unterschiedliche konstante Mengen an zugeführtem Brenngas pro Zeiteinheit durch unterschiedliche konstante Einstellungen eines Brenngasventils bestimmt sind.

Weiter wird eine Vorrichtung, eingerichtet zur Durchführung des hier beschriebenen Verfahrens, vorgeschlagen, welche einem Brennraum hat, mit einer Luftzufuhr und einer Brenngaszufuhr, die von einer Regeleinheit geregelt werden, und mit einem ersten Messsystem, umfassend eine lonisationselektrode, eine Gegenelektrode, eine erste Wechselspannungsquelle und eine erste Auswertelektronik zur Ermittlung eines ersten lonisationssignales, das der Regeleinheit zuführbar ist, wobei ein zweites Messsystem zur Messung eines zweiten lonisationssignales vorhanden ist, welches zwischen einer zur Zündung einer Verbrennung vorhandenen Zündelektrode und der Gegenelektrode vom zweiten Messsystem erzeugbar ist und wobei das erste und das zweite System jeweils zur Bestimmung eines Lambda-Wertes eingerichtet sind.

Dabei ist das zweite Messsystem unabhängig zu dem ersten Messsystem aufgebaut, nämlich indem es keine gemeinsamen Teile außer der Gegenelektrode mit diesem aufweist. Das erlaubt es zumindest in gewissen Grenzen, Fehler auch in der Elektronik des ersten Messsystems zu erkennen und zu korrigieren.

Bevorzugt ist das zweite Messsystem diversitär zu dem ersten Messsystem aufgebaut, nämlich indem es möglichst wenig oder keine gleichen Bauteile mit diesem aufweist. Durch Verwendung anderer elektronischer Bauteile und/oder eines anderen Aufbaus und/oder eines anderen Messprinzips, können sogar systematische Fehle wie langsame Drift von Verstärkung, von Widerständen oder anderen Komponenten erkannt und ausgeglichen werden.

In einer bevorzugten Ausbildung ist ein Vergleicher vorhanden, dem Messwerte des ersten und des zweiten Messsystems zuführbar sind, und eine Korrektureinheit dient zur Nachkalibrierung von Kalibrierdaten des ersten Messsystems bei Feststellung von Abweichungen der beiden Messwerte.

Hier auch beschrieben werden soll ein Computerprogrammprodukt, umfassend Befehle, die bewirken, dass die beschriebene Vorrichtung das hier vorgeschlagene Verfahren ausführt. Moderne Heizgeräte enthalten typischerweise eine elektronische Steuerung, die mindestens einen programmierbaren Mikroprozessor enthält, der durch ein solches Computerprogrammprodukt gesteuert werden kann.

Ein schematisches Ausführungsbeispiel der Erfindung, auf das diese jedoch nicht beschränkt ist, und die Funktionsweise des erfindungsgemäßen Verfahrens werden nun anhand der Zeichnung detailliert erläutert. Es stellen dar:
- Fig. 1:: schematisch eine erfindungsgemäße Vorrichtung,
- Fig. 2:: ein Diagramm zur Veranschaulichung des Verlaufs des ersten lonisationssignales bei einer bestimmten Luftzahl (Lambda) in Abhängigkeit von der Gebläsedrehzahl (normal und gedriftet),
- Fig. 3:: eine schematische Schaltung zur Erzeugung eines lonisationssignals im zweiten Messsystem S2,
- Fig. 4:: ein Diagramm zur Veranschaulichung eines Messvorganges mit dem zweiten Messsystem S2, und
- Fig. 5:: ein Diagramm zur Veranschaulichung einer korrigierten Kalibrierkurve für das erste Messsystem S1.

Figur 1 zeigt schematisch ein Ausführungsbeispiel einer hier vorgeschlagenen Vorrichtung. In einem Heizgerät 1 zur Verbrennung eines Brenngases mit Luft bildet sich beim Betrieb ein Flammenbereich 2 aus. Luft gelangt über eine Luftzufuhr 3 und ein Gebläse 5 in den Brennraum 1. Brenngas wird der Luft über eine Brenngaszufuhr 4 und ein Brenngasventil 6 beigemischt. Eine Zündelektrode 7 zündet beim Start des Verbrennungsprozesses das Gemisch und wird danach z. B. als Teil eines Flammenwächters verwendet. Mittels einer lonisationselektrode 8 wird ein erstes lonisationssignal im Flammenbereich 2 gemessen. Dazu dient ein erstes Messsystem S1, von dem die lonisationselektrode 8 mit einer Wechselspannung aus einer ersten Wechselspannungsquelle beaufschlagt wird, wobei eine erste Auswerteelektronik 13 das entstehenden lonisationssignal misst und nach gespeicherten Kalibrierdaten (Regelkurve) in einen Lambda-Wert, also ein Mischungsverhältnis von Luft zu Brennstoff umrechnet. Mit diesem Wert als Ist-Wert kann eine Regeleinheit 17 das Gebläse 5 und/oder das Brenngasventil 6 so regeln, dass sich ein gewünschter Sollwert für Lambda einstellt. Die Regelkurve muss, um einen sicheren Langzeitbetrieb zu erreichen, in gewissen Abständen korrigiert werden, wobei die Abstände z. B. nach der Betriebsdauer des Heizgerätes 1 und/oder anderen Parametern gewählt werden können. Dies liegt einerseits daran, dass sich die lonisationselektrode 8 im Betrieb verändern kann, beispielsweise durch thermische Verbiegungen und/oder eine zunehmende Oxidschicht an der Oberfläche. Auch die Elektronik kann sich verändern, Leider ist es nur schwer möglich, eine absolute Kalibrierung nachträglich und automatisch mit vorhandenen Geräten durchzuführen, weshalb die vorliegende Erfindung als neuen Ansatz zur Nachkalibrierung die Verwendung der Zündelektrode 7 zur Erzeugung eines zweiten lonisationssignals nutzt. Dazu wird mittels einer Umschalteinheit 10 ein zweites Messsystem S2 in Betrieb gesetzt, welches eine zweite Wechselspannungsquelle 12 statt einer Zündelektronik auf die Zündelektrode 7 aufgeschaltet (sofern dies nicht zur Flammenüberwachung bereits erfolgt ist), wobei in einer zweiten Auswerteelektronik 13 ein zweites lonisationssignal gemessen und ausgewertet wird, das ebenfalls einen Ist-Wert für Lambda liefert. Im Idealfall sind beide von den Messsystemen S1 und S2 gelieferten Ist-Werte gleich bzw. sind in einem Verhältnis, welches sich seit der letzten Kalibrierung nicht geändert hat, so dass die Regelkurve im ersten Messystem S1 unverändert bleiben kann. Falls jedoch in einem Vergleicher 15 Abweichungen zwischen den beiden Messwerten bzw. deren Verhältnis festgestellt werden, wird mittels einer Korrektureinheit 16 ein Korrekturfaktor bestimmt, mit dem die Regelkurve korrigiert wird, so dass die Regeleinheit 17 die weitere Regelung anhand der korrigierten Regelkurve mit dem ersten Messsystem durchführen kann. Es wird davon ausgegangen, dass das zweite Messsystem S2 zuverlässiger misst als das erste Messsystem S1, weshalb S1 auf den Ist-Wert von S2 hin korrigiert wird. Mittels Erfahrungswerten und/oder aus theoretischen Betrachtungen kann man diese Korrektur aber durch einen Dämpfungswert abschwächen, wenn nicht oder nicht sofort die gesamte errechnete Korrektur angewendet werden soll.

Fig. 2 zeigt in einem Diagramm wie das erste lonisationssignal (und in ähnlicher Form auch das zweite lonisationssignal) von der Drehzahl des Gebläses 5 abhängt. Die Drehzahl liegt typischerweise im Bereich zwischen 1000 und 10 000 Umdrehungen pro Minute [rpm] und man kann bestimmte Drehzahlen als Stützpunkte i1, i2, ... i10 für eine Überprüfung und Nachkalibrierung nutzen. Dabei zeigt die obere Kurve A die Abhängigkeit bei einer neuen lonisationselektrode 8, während die untere Kurve B die Abhängigkeit für eine gebrauchte und schon etwas gealterte (z. B. oxidierte oder verbogene) lonisationselektrode 8 veranschaulicht. Bei einer Umrechnung des lonisationssignals 11 in einen Lambda-Wert aus der Kalibrierkurve A, würde sich also bei einer gealterten lonisationselektrode 8 ein falscher Ist-Wert ergeben, der zu einer suboptimalen Regelung führen würde.

Ein typisches Vorgehen gemäß der Erfindung zur Nachkalibrierung der Regelkurve im ersten Messsystem sei im Folgenden beispielhaft beschrieben, allerdings ist die Erfindung nicht auf dieses spezielle Vorgehen beschränkt, da es viele Möglichkeiten gibt, die Zündelektrode 7 zur Nachkalibrierung einzusetzen. In dem hier gewählten Ausführungsbeispiel arbeitet das Heizgerät zunächst im Normalbetrieb bei einer bestimmten Zufuhr von Brenngas und einer zugehörigen Drehzahl des Gebläses 5, wobei mittels des ersten Messsystems S1 das lonisationssignal 11 auf einen für diesen Zustand als Soll-Wert vorgegebenen Wert von z. B. 100 µA [mikroAmpere] geregelt wird, indem die Drehzahl des Gebläses und/oder die Brennstoffzufuhr verstellt werden. Diese Art der Regelung bewirkt bei gültigen Kalibrierdaten (Kennfeld, Regelkurve), dass über einen großen Lastbereich ein gewünschter Lambda-Wert eingehalten wird. Ist jedoch eine bestimmte Zahl von Betriebsstunden des Heizgerätes überschritten oder hat ein Neustart stattgefunden oder liegen sonstige Gründe vor, so kann eine Nachkalibrierung ausgelöst werden. Im hier beschriebenen Ausführungsbeispiel wird eine einfache Regelkurve anhand von sogenannten Stützstellen i1, i2, ... i10 auf der x-Achse (Gebläsedrehzahl) korrigiert, so dass die Werte zwischen den Stützstellen i1, i2, ... i10 bei Bedarf durch Interpolation gewonnen werden können. Für einen Drehzahlbereich zwischen 1000 und 10000 rpm [Umdrehungen/Minute] reichen z. B. maximal 10 Stützstellen in geeigneten Abständen für eine hinreichend genaue Nachkalibrierung, es können aber natürlich mehr oder weniger verwendet werden. Für jede Stützstelle, hier als Beispiel bei 3000 rpm, wird zu einem geeigneten Zeitpunkt, beispielsweise wenn gerade eine Last in der entsprechenden Größenordnung gebraucht wird oder jedenfalls abgenommen werden kann, eine Nachkalibrierung durchgeführt. Dazu wird vom Normalbetrieb, in dem das Messsystem S1 zur Regelung eines konstanten Lambda-Wertes, z. B. Lambda = 1,3, benutzt wird und diesen für die betreffende Drehzahl auch gemäß der gültigen Kalibrierkurve exakt als Ist-Wert einregelt, auf das Verfahren zur Nachkalibrierung geschaltet, wenn eine Bedingung zur Nachkalibrierung erfüllt ist. In diesem Fall wird die Gaszufuhr für den ganzen Zeitraum der Nachkalibrierung konstant gehalten und zunächst auch die Gebläsedrehzahl. Dann wird vom ersten Messsystem S1 auf das zweite Messsystem S2 umgeschaltet. Dieses ermittelt zu Beginn der Nachkalibrierung ein mittels der Zündelektrode 7 ermitteltes zweites lonisationssignal I2. Geht man davon aus, dass durch Veränderungen im Messsystem S1 nicht mehr der gewünschte Lambda-Wert genau erreicht wird, so kann man dies nun mit Hilfe des Messsystems S2 feststellen und korrigieren. Dazu wird die Gaszufuhr unverändert gelassen, während die Gebläsedrehzahl definiert abgesenkt wird, bis sicher ein Wert unterhalb des gewünschten Lambda-Wertes erreicht ist, der aber immer noch deutlich oberhalb eines stöchiometrischen Verhältnisses von Luft zu Brenngas liegt, so dass kaum Kohlenmonoxid bei diesem Vorgang erzeugt wird und auch keine übermäßig erhöhte Flammtemperatur herrscht (siehe Punkt "1" in Fig. 4). Von diesem Lambda-Wert ausgehend wird die Drehzahl des Gebläses 5 erhöht, bis das zweite lonisationssignal durch einen starken Anstieg ein Abheben der Flamme vom Brenner 9 detektiert (siehe Punkt "2" in Fig. 4). Von diesem Punkt aus wird nun die Drehzahl des Gebläses 5 wieder abgesenkt, wobei das lonisationssignal beobachtet wird, um die genaue Lage des (absoluten) Minimums des lonisationssignals zu bestimmen und den Sollwert auf dem Minimum oder dessen Nähe einzuregeln (siehe Punkt "3" in Fig. 4). In diesem Punkt wird nun überprüft, ob die tatsächlich vorliegende Drehzahl des Gebläses 5 mit einer erwarteten übereinstimmt, beispielsweise ungefähr 6.000 rpm.

Regelungstechnisch ist es einfacher einen Wert in einer Flanke nahe eines Minimums als Sollwert zu nutzen (hier insbesondere in der Flanke hin zum fetteren Gemisch, also zwischen Punkt "1" und "3" in Fig. 4), weil dann bei einer (positiven oder negativen) Änderung des Istwertes klar ist, in welcher Richtung eine Korrektur erfolgen muss. In jedem Fall lässt sich so ein gewünschter Lambda-Wert nahe 1,4 einregeln, ohne dass bei dem Vorgang Kohlenmonoxid erzeugt wird.

Mit der so gefundenen Drehzahl kann jetzt die ursprüngliche Drehzahl, die aus der Regelung resultiert, verglichen und deren Kalibrierung jedenfalls in diesem Punkt (Stützstelle) der Kalibrierkurve korrigiert werden. Dies kann in anderen Lastzuständen (Stützstellen) zu geeigneten Zeiten ebenfalls durchgeführt werden, so dass auch dort die Kalibrierung entsprechend korrigiert werden kann.

Zur Festlegung der erforderlichen Korrektur betrachtet man z. B. das Verhältnis von I2/I1. Man erhöht beispielsweise die Gebläsedrehzahl (bei einer Erhöhung steigt die Luftzahl und reduziert das Risiko einer unbeabsichtigten Emission von Kohlenmonoxid) bis das Verhältnis von I2/I1 sich um 5 Prozentpunkte erhöht hat und stellt fest, bei welcher Gebläsedrehzahl diese Erhöhung erreicht wird, wobei Anfangsdrehzahl (hier 3000 rpm) und Enddrehzahl (hier z. B. 4000 rpm) ins Verhältnis gesetzt (Ergebnis 0,75) und mit einem früher gespeicherten Referenzwert (z. B. 0,7) verglichen werden kann. Der Referenzwert im Verhältnis zum neu gemessenen Verhältnis liefert einen Korrekturfaktor (hier 0,7/0,75 = 0,93), mit dem der ursprüngliche Wert der Kalibrierkurve (100 µA) an dieser Stützstelle korrigiert werden muss, woraus sich der neue nachkalibrierte Wert der Kalibrierkurve ergibt (93,3 µA). Falls man eine einzige Nachkalibrierung nicht sofort vollständig auf eine Kalibrierkurve anwenden will, kann noch ein sogenannter Dämpfungsfaktor zwischen 0 und 1 vorgesehen werden. Jede Nachkalibrierung wirkt sich dann nur entsprechend geringer auf die Kalibrierkurve aus, wodurch nachteilige Auswirkungen von eventuellen Fehlern beim Nachkalibrieren eben auch gedämpft werden und sich erst im Laufe von mehreren Nachkalibrierungen eine richtige neue Kalibrierkurve ergibt.

Fig. 3 zeigt schematisch eine Schaltung, wie sie für das Messsystem S2 eingesetzt werden kann. Eine zweite Wechselspannungsquelle 12 mit einem hohen Ausgangswiderstand 18 liefert zunächst eine Wechselspannung ohne Gleichspannungsanteil an die Zündelektrode 7 und die Gegenelektrode 9 (Masse). Beim Auftreten einer Flamme zwischen den beiden (hier als Ersatzschaltbild 19 dargestellt) fällt die Spannung wegen der Gleichrichterwirkung der Flamme (im Ersatzschaltbild als Diode dargestellt) nur in einer Halbwelle ab, so dass am Eingang der zweiten Auswerteelektronik 14 (Verstärker und Umwandler) eine Wechselspannung mit einem negativen Gleichspannungsanteil anliegt, die in der Auswerteelektronik 14 zu dem zweiten lonisationssignal wird und in einem Analog/Digitalwandler 20 umgewandelt und dann weiter verarbeitet werden kann.

Fig. 4 veranschaulicht qualitativ, was bei dem Vorgang der Nachkalibrierung mittels des zweiten Messsystems S2 geschieht. In dem gezeigten Diagramm ist das zweite lonisationssignal I2 auf der Y-Achse (in digitalisierter Form z. B. als Zahl zwischen 0 und 1023) gegen die Gebläsedrehzahl auf der X-Achse bei konstanter Gaszufuhr aufgetragen. Das entstehende charakteristische Diagramm zeigt einen fast konstanten Anfangsbereich, einen Abfall zu einem Minimum (Punkt "3") und darauf folgend einen Anstieg. Erfahrungswerte haben gezeigt, dass das Minimum in etwa bei einem üblicherweise gewünschten Lambda-Wert von 1,3 bis 1,4 liegt, der konstante Bereich links davon, z. B. bei Punkt "1" aber noch weit von Lambda =1 entfernt ist. In dem Anstieg etwa bei Punkt "2" beginnt die Ablösung der Flamme, die dann mit steigender Luftzufuhr instabil werden kann. Zwischen den Punkten "1" und "2" kann jedoch die Luftzufuhr ohne Erzeugung von Kohlenmonoxid oder Instabilitäten variiert werden, um das Minimum bei Punkt "3" zu finden und zur Nachkalibrierung zu nutzen. Statt der Gebläsedrehzahl könnte als Einheit auf der X-Achse wegen des beschriebenen Zusammenhanges auch der Lambda-Wert benutzt werden.

Fig. 5 zeigt das Ergebnis der Nachkalibrierung für eine Stützstelle bei einer Gebläsedrehzahl von 3000 rpm. Durch die Nachkalibrierung an dieser Stützstelle wird der gewünschte konstante Lambda-Wert von 1,3 nicht mehr bei einem lonisationssignal von 100 µA erreicht, sondern schon bei einem lonisationssignal von 93,3 µA. Dieser Wert ist nach der Nachkalibrierung daher der neue Sollwert an dieser Stelle mit entsprechender Anpassung der Werte in der Umgebung dieser Gebläsedrehzahl. Bei einer Nachkalibrierung an mehreren Stützstellen ergibt sich eine neue Kalibrierkurve für den gewünschten Lambda-Wert, der der in Fig. 2 dargestellten Drift des Messsystems S1 Rechnung trägt.

Die vorliegende Erfindung erlaubt es, ohne Veränderungen an einem Heizgerät selbst nur durch zusätzliche Elektronik eine zuverlässige Nachkalibrierung eines existierenden üblichen Regelsystems einzurichten, indem die Zündelektrode auch zur Erzeugung eines zweiten lonisationssignales im Flammenbereich eingesetzt wird, mit dem eine eventuelle Langzeitdrift des existierenden Regelsystems in vorgebbaren Abständen korrigiert werden kann. Ein zweites lonisationssignal wird ohnehin in vielen Anwendungsfällen zur Flammenüberwachung eingesetzt, so dass nur wenige elektronische Zusatzkomponenten erforderlich sind, dieses auch zur Nachkalibrierung des üblichen Regelsystems einzusetzen, insbesondere zur Korrektur einer Langzeitdrift.

### Bezugszeichenliste

- 1: Heizgerät
- 2: Flammenbereich
- 3: Luftzufuhr
- 4: Brenngaszufuhr
- 5: Gebläse
- 6: Brenngasventil
- 7: Zündelektrode
- 8: lonisationselektrode
- 9: Brenner / Gegenelektrode
- 10: Umschalteinheit
- 11: erste Wechselspannungsquelle
- 12: zweite Wechselspannungsquelle
- 13: erste Auswerteelektronik
- 14: zweite Auswerteelektronik
- 15: Vergleicher
- 16: Korrektureinheit
- 17: Regeleinheit
- 18: Ausgangswiderstand
- 19: Ersatzschaltbild einer Flamme
- 20: Analog/Digitalwandler
- S1: erstes Messsystem
- S2: zweites Messsystem
- I1: erstes lonisationssignal
- I2: zweites lonisationssignal
- A: Kalibrierkurve neue lonisationselektrode
- B: Kalibrierkurve gebrauchte lonisationselektrode

## Patentansprüche

1. Verfahren zur Nachkalibrierung von Kalibrierdaten eines ersten Messsystems (S1) zur Messung eines ersten lonisationssignales in einem Flammenbereich (2) eines mit Verbrennungsluft und Brenngas betriebenen Heizgerätes (1), wobei das erste Messsystem (S1) ein lonisationssignal (I1) misst, welches aus einem von einer lonisationselektrode (8) zu einer Gegenelektrode (9) durch den Flammenbereich (2) fließenden ersten lonenstrom abgeleitet wird, und daraus das Verhältnis von Verbrennungsluft zu Brenngas (Lambda) bei einer Verbrennung in dem Heizgerät (1) anhand von Kalibrierdaten bestimmt und regelt, wobei das erste Messsystem (S1) zumindest nach vorgebbaren Kriterien oder in vorgebbaren Zeitabständen nachkalibriert wird, wobei die Nachkalibrierung mittels einer in dem Heizgerät (1) zur Zündung der Verbrennung vorhandenen Zündelektrode (7) erfolgt, die in einem zweiten Messsystem (S2) zur Erzeugung eines zweiten lonisationssignales (I2) betrieben wird , und wobei in dem ersten (S1) und in dem zweiten (S2) Messsystem Kalibrierdaten für die Relation von lonisationssignal (I1 bzw. I2) zu dem Verhältnis von Verbrennungsluft zu Brenngas bei verschiedenen Lastzuständen gespeichert werden und bei jeder Nachkalibrierung ein Vergleich zwischen von beiden Messsystemen (S1, S2) ermittelten Messwerten erfolgt, wobei das erste Messsystem (S1) bei Abweichungen mit den Daten des zweiten Messsystems (S2) nachkalibriert wird.

2. Verfahren nach Anspruch 1, wobei die Verbrennung in dem Heizgerät (1) in mindestens einen vom ersten Messsystem (S1) vorgebbaren konstanten Zustand der Verbrennung gebracht wird und dann unter Beibehaltung oder gezielter Veränderung dieses Zustandes das zweite lonisationssignal (I2) des zweiten Messsystems (S2) gemessen wird.

3. Verfahren nach einem der vorhergehenden Ansprüche, wobei die Verbrennung nacheinander mittels des ersten Messsystems (S1) in mehrere unterschiedliche konstante Zustände gebracht und in jedem dieser Zustände das zweite lonisationssignal (I2) zumindest in diesem Zustand oder bei einer Veränderung dieses Zustandes gemessen wird.

4. Verfahren nach Anspruch 3, wobei unterschiedliche konstante Zustände verschiedene Laststufen des Heizgerätes (1) sind, die zumindest durch unterschiedliche konstante Drehzahlen eines Gebläses (5) oder durch unterschiedliche konstante Mengen an zugeführtem Brenngas pro Zeiteinheit durch unterschiedliche konstante Einstellungen eines Brenngasventils (6) bestimmt sind.

5. Verfahren nach einem der vorhergehenden Ansprüche, wobei nach Herstellung eines konstanten Zustandes das Verhältnis von Verbrennungsluft zu Brenngas (Lambda) zunächst um einen vorgebbaren Wert reduziert und dann kontinuierlich oder schrittweise erhöht wird, um den Verlauf des zweiten lonisationssignals (I2) in Abhängigkeit vom Lambda-Wert aufzuzeichnen und vorgebbare charakteristische Punkte dieses Verlaufes aufzufinden.

6. Vorrichtung, eingerichtet zur Durchführung eines Verfahrens nach einem der vorhergehenden Ansprüche, mit einem Brennraum (1), aufweisend eine Luftzufuhr (3) und eine Brenngaszufuhr (4), die von einer Regeleinheit (17) geregelt werden, und mit einem ersten Messsystem (S1), umfassend eine lonisationselektrode (8), eine Gegenelektrode (9), eine erste Wechselstromquelle (11) und eine erste Auswertelektronik (13) zur Ermittlung eines ersten lonisationssignales (I1), das der Regeleinheit (17) zuführbar ist, wobei ein zweites Messsystem (S2) zur Messung eines zweiten lonisationssignales (I2) vorhanden ist, welches zwischen einer zur Zündung einer Verbrennung vorhandenen Zündelektrode (7) und der Gegenelektrode (9) vom zweiten Messsystem (S2) erzeugbar ist und wobei das erste (S1) und das zweite (S2) System jeweils zur Bestimmung eines Lambda-Wertes eingerichtet sind und das zweite Messsystem (S2) unabhängig zu dem ersten Messsystem (S1) aufgebaut ist, nämlich keine gemeinsamen Teile außer der Gegenelektrode (9) mit diesem aufweist.

7. Vorrichtung nach Anspruch 6, wobei das zweite Messsystem (S2) diversitär zu dem ersten Messsystem (S1) aufgebaut ist, nämlich möglichst wenig oder keine gleichen Bauteile mit diesem aufweist und/oder nach einem anderen Prinzip arbeitet.

8. Vorrichtung nach einem der Ansprüche 6 oder 7, wobei ein Vergleicher (15) vorhanden ist, dem auf einen vorgebbaren Lambda-Wert bezogene Messwerte des ersten (S1) und des zweiten (S2) Messsystems zuführbar sind, und eine Korrektureinheit (16) zur Nachkalibrierung von Kalibrierdaten des ersten Messsystems (S1) bei Feststellung von Abweichungen der beiden Messwerte.

## Claims

1. Method for recalibrating calibration data of a first measuring system (51) for measuring a first ionization signal in a flame region (2) of a heater (1) operated with combustion air and fuel gas, wherein the first measuring system (51) measures an ionization signal (I1), which is derived from a first ion current flowing from an ionization electrode (8) to a counter electrode (9) through the flame region (2), and from which the ratio of combustion air to fuel gas (lambda) during combustion in the heater (1) is determined and controlled on the basis of calibration data, wherein the first measuring system (51) is recalibrated at least according to predefinable criteria or at predefinable time intervals, wherein recalibration is carried out by means of an ignition electrode (7) located in the heater (1) for igniting combustion, which is operated in a second measuring system (S2) for generating a second ionization signal (I2), and wherein calibration data for the relationship between ionization signals (I1 and/or I2) and the ratio of combustion air to fuel gas under different load conditions is stored in the first (51) and in the second (S2) measuring system and a comparison is performed between the measured values determined by the two measuring systems (S1, S2) on each recalibration, wherein the first measuring system (51) is recalibrated in the event of divergences from the data for the second measuring system (S2).

2. Method according to claim 1, wherein combustion in the heater (1) is achieved in at least one constant state of combustion, which can be predefined by the first measuring system (51) and then, while maintaining or selectively altering this state, the second ionization signal (I2) of the second measuring system (S2) is measured.

3. Method according to any of the preceding claims, wherein combustion is achieved in succession by means of the first measuring system (51) in a plurality of different constant states and, in each of these states, the second ionization signal (I2) is measured at least in this state or in the event of a change in this state.

4. Method according to claim 3, wherein different constant states are different load stages of the heater (1), which are determined at least by different constant rotational speeds of a fan (5) or by different constant quantities of fuel gas supplied per unit of time by different constant settings of a fuel gas valve (6).

5. Method according to any of the preceding claims, wherein, after a constant state has been established, the ratio of combustion air to fuel gas (lambda) is first reduced by a predefinable value and then continuously or gradually increased, in order to record the profile of the second ionization signal (I2) as a function of the lambda value and to detect predefinable characteristic points of this profile.

6. Device, configured to implement a method according to any of the preceding claims, with a combustion chamber (1), having an air supply (3) and a fuel gas supply (4), which are regulated by a control unit (17), and with a first measuring system (51), comprising an ionization electrode (8), a counter electrode (9), a first alternating current source (11) and a first electronic evaluation system (13) for determining a first ionization signal (I1), which can be fed to the control unit (17), wherein there is a second measuring system (S2) for measuring a second ionization signal (I2), which can be produced between an existing ignition electrode (7) for igniting combustion and the counter electrode (9) of the second measuring system (S2) and wherein the first (51) and the second (S2) system are each configured to determine a lambda value and the second measuring system (S2) is set up independently of the first measuring system (51), that is to say, having no common components with the latter, apart from the counter electrode (9).

7. Device according to claim 6, wherein the second measuring system (S2) is set up differently from the first measuring system (51), that is to say, having the fewest possible or none of the same components as the latter and/or operating on a different principle.

8. Device according to any one of claims 6 or 7, wherein there is a comparator (15), to which measured values of the first (51) and the second (S2) measuring systems relating to a predefinable lambda value can be fed, and a correction unit (16) for recalibrating calibration data of the first measuring system (51) when divergences are detected in the two measured values.

## Revendications

1. Procédé de réétalonnage de données d'étalonnage d'un premier système de mesure (51) pour mesurer un premier signal d'ionisation dans une zone de flammes (2) d'un appareil de chauffage (1) fonctionnant à l'air de combustion et au gaz combustible, dans lequel le premier système de mesure (51) mesure un signal d'ionisation (I1) qui est dérivé à partir d'un premier courant ionique passant d'une électrode d'ionisation (8) à une contre-électrode (9) à travers la zone de flammes (2), et détermine et commande le rapport entre l'air de combustion et le gaz combustible (lambda) lors d'une combustion dans l'appareil de chauffage (1) à l'aide de données d'étalonnage, dans lequel le premier système de mesure (51) est réétalonné au moins en fonction de critères prédéfinissables ou à intervalles de temps prédéfinissables, dans lequel le réétalonnage s'effectue au moyen d'une électrode d'allumage présente dans l'appareil de chauffage (1) pour l'allumage de la combustion, électrode qui est utilisée dans un second système de mesure (S2) pour produire un second signal d'ionisation (I2), et dans lequel des données d'étalonnage sont enregistrées dans le premier (51) et le second (S2) systèmes de mesure pour la relation du signal d'ionisation (I1 ou I2) et le rapport entre l'air de combustion et le gaz combustible lors de différents états de charge et lors de chaque réétalonnage une comparaison s'effectue entre les valeurs de mesure déterminées par les deux systèmes de mesure (S1, S2), dans lequel le premier système de mesure (51) est réétalonné en cas d'écarts avec les données du second système de mesure (S2).

2. Procédé selon la revendication 1, dans lequel la combustion dans l'appareil de chauffage (1) est réalisée dans au moins un état de combustion constant prédéfinissable par le premier système de mesure (51), puis le second signal d'ionisation (I2) du second système de mesure (S2) est mesuré tout en conservant ou en modifiant de manière ciblée ledit état.

3. Procédé selon l'une quelconque des revendications précédentes, dans lequel la combustion est réalisée successivement au moyen du premier système de mesure (S1) dans plusieurs états constants différents et dans chacun desdits états, le second signal d'ionisation (I2) est mesuré au moins dans ledit état ou lors d'un changement dudit état.

4. Procédé selon la revendication 3, dans lequel différents états constants représentent différents incréments de charge de l'appareil de chauffage (1) qui sont déterminés au moins par différentes vitesses de rotation constantes d'un ventilateur (5) ou par différents volumes constants de gaz combustible fourni par unité de temps par différents paramètres constants d'une soupape de gaz combustible (6).

5. Procédé selon l'une quelconque des revendications précédentes, dans lequel après la création d'un état constant, le rapport entre l'air de combustion et le gaz combustible (lambda) est diminué d'abord d'une valeur prédéfinissable, puis augmenté continuellement ou progressivement, pour enregistrer l'évolution du second signal d'ionisation (I2) en fonction de la valeur lambda et trouver des points caractéristiques prédéfinissables de ladite évolution.

6. Dispositif configuré pour réaliser un procédé selon l'une quelconque des revendications précédentes, avec une chambre de combustion (1) présentant une admission d'air (3) et une admission de gaz combustible, qui sont régulées par une unité de régulation (17), et avec un premier système de mesure (51) comprenant une électrode d'ionisation (8), une contre-électrode (9), une première source de courant alternatif (11) et un premier système électronique d'évaluation (13) pour déterminer un premier signal d'ionisation (I1) qui peut être transmis à l'unité de régulation (17), dans lequel un second système de mesure (S2) est présent pour mesurer un second signal d'ionisation (I2) qui peut être produit entre une électrode d'allumage (7) présente pour l'allumage d'une combustion et la contre-électrode (9) du second système de mesure (S2) et dans lequel le premier (51) et le second (S2) systèmes sont configurés respectivement pour déterminer une valeur lambda et le second système de mesure (S2) est construit indépendamment du premier système de mesure (51), notamment ne présente aucune partie commune avec celui-ci, à l'exception de la contre-électrode (9).

7. Dispositif selon la revendication 6, dans lequel le second système de mesure (S2) est construit de manière différente du premier système de mesure (51), notamment présente le moins possible ou aucun composant identique à celui-ci et/ou fonctionne selon un autre principe.

8. Dispositif selon l'une quelconque des revendications 6 ou 7, dans lequel il y a un comparateur (15) auquel peuvent être transmises des valeurs de mesure du premier (51) et du second (S2) systèmes de mesure liées à une valeur lambda prédéfinissable, et une unité de correction (16) pour le réétalonnage de données d'étalonnage du premier système de mesure (51) en cas de constatation d'écarts entre les deux valeurs de mesure.
